# DEMANDE DE BREVET EUROPEEN

(11) **EP 4 471 236 A1**
(43) Date de publication de la demande: **04.12.2024**
(21) Numéro de dépôt: 24178854.6
(22) Date de dépôt: 29.05.2024
(51) Int. Cl.: E04H 15/18, E04H 15/58, E04H 15/64, E04H 15/32, E04H 6/02

(54) **STRUCTURE DE PROTECTION POUR ABRI EXTÉRIEUR AVEC SYSTÈME DE TENSION D'UNE MEMBRANE**

(30) Priorité: 30.05.2023 FR 2305349
(71) Demandeur: TIR TECHNOLOGIES TOILES INDUSTRIELLES DU RHIN TECHNOLOGIES, 67840 Kilstett (FR)
(72) Inventeur: BENDER, Martin, 67000 STRASBOURG (FR)
(74) Mandataire: Germain Maureau

(57) **Abrégé**

L'invention concerne une structure de protection (1) pour abri extérieur comportant un cadre périphérique (2), une membrane de recouvrement (4) configurée pour s'étendre au moins en partie à l'intérieur d'un espace interne (15), et un dispositif de tension (5) configuré pour assurer la mise sous tension de la membrane de recouvrement (4) et comprenant au moins un arceau (3) relié mécaniquement et supporté par le cadre périphérique (2). L'au moins un arceau (3) est mobile en rotation par rapport au cadre périphérique (2) autour d'un axe de rotation (A) entre une position d'installation dans laquelle l'au moins un arceau (3) n'est pas en contact avec la membrane de recouvrement (4), et une position d'utilisation dans laquelle l'au moins un arceau (3) est configuré pour être en appui contre la membrane de recouvrement (4) et pour faire saillie par rapport au cadre périphérique (2).

## Description

### Domaine technique

La présente invention concerne une structure de protection, et plus précisément une structure de protection pour abri extérieur, tel qu'un carport ou une pergola par exemple.

### Etat de la technique

Il est connu de l'état de la technique d'utiliser une structure rigide afin d'assurer le support d'un élément souple, tel qu'une toile par exemple, afin de réaliser un élément de protection destiné à être utilisé en extérieur. Le but de l'élément souple étant d'assurer une protection de ce qui est située en dessous de l'élément de protection, et ainsi de lutter notamment contre les intempéries et/ou de protéger du rayonnement solaire.

Lors de la réalisation et / ou du montage de l'élément de protection, il est souvent complexe et fastidieux d'obtenir une tension de l'élément souple qui soit homogène et suffisante afin que l'élément de protection puisse jouer son rôle de protection contre les éléments extérieurs et notamment la pluie.

En effet une mauvaise installation ou une mauvaise tension de l'élément souple va en général conduire à une détérioration rapide de l'élément souple, ainsi qu'en une accumulation d'eau et / ou une mauvaise protection lors d'une pluie suffisante.

### Résumé de l'invention

La présente invention vise à remédier à tout ou partie des inconvénients mentionnés ci-dessus.

Le problème technique à la base de l'invention consiste notamment à fournir une structure de protection pour abri extérieur, qui soit de structure simple et économique, qui démontre une facilité de mise en place, tout en assurant une mise sous tension homogène et durable d'un élément souple tel qu'une membrane.

A cet effet, la présente invention concerne une structure de protection pour abri extérieur, tel qu'un carport ou une pergola par exemple, la structure de protection comportant :
- un cadre périphérique ;
- une membrane de recouvrement configurée pour s'étendre au moins en partie à l'intérieur d'un espace interne délimité par le cadre périphérique ;
- un dispositif de tension configuré pour assurer la mise sous tension de la membrane de recouvrement et comprenant au moins un arceau relié mécaniquement et supporté par le cadre périphérique ;
caractérisé en ce que l'au moins un arceau est mobile en rotation par rapport au cadre périphérique autour d'un axe de rotation, l'au moins un arceau étant mobile entre une position d'installation dans laquelle l'au moins un arceau n'est pas en contact avec la membrane de recouvrement, et une position d'utilisation dans laquelle l'au moins un arceau est configuré pour être en appui contre la membrane de recouvrement et pour faire saillie par rapport au cadre périphérique.

Une telle configuration de la structure de protection, et en particulier du dispositif de tension, permet l'installation et la mise sous tension de la membrane de recouvrement par la rotation du ou des arceaux. Cela permet avantageusement de décomposer en deux étapes distinctes l'installation de la membrane de recouvrement et la mise sous tension de la membrane de recouvrement.

Avantageusement encore, la rotation de l'arceau permet une mise sous tension de la membrane de recouvrement qui soit progressive, ce qui permet d'éviter les déchires pouvant survenir lors de la tension de la membrane de recouvrement.

La structure de protection peut en outre présenter une ou plusieurs des caractéristiques suivantes, prises seules ou en combinaison.

Selon un mode de réalisation de l'invention, le cadre périphérique comporte deux bords longitudinaux et / ou deux bords latéraux.

Selon un mode de réalisation de l'invention, le cadre périphérique comprend un premier dispositif de liaison et un deuxième dispositif de liaison, l'au moins un arceau s'étendant entre une première portion d'extrémité comprenant un premier dispositif de liaison complémentaire configuré pour coopérer avec le premier dispositif de liaison et une deuxième portion d'extrémité comprenant un deuxième dispositif de liaison complémentaire configuré pour coopérer avec le deuxième dispositif de liaison.

Selon un mode de réalisation de l'invention, l'axe de rotation s'étend au travers du premier dispositif de liaison complémentaire et du deuxième dispositif de liaison complémentaire.

Selon un mode de réalisation de l'invention, les bords latéraux et les bords longitudinaux sont attenants deux à deux.

Selon un mode de réalisation de l'invention, le cadre périphérique est sensiblement rectangulaire.

Selon un mode de réalisation de l'invention, le premier dispositif de liaison et/ou le deuxième dispositif de liaison comprend une rainure d'assemblage.

Selon un mode de réalisation de l'invention, le cadre périphérique est formé au moins partiellement par un profilé. Le profilé pouvant être en un matériau sensiblement rigide tel que l'acier, l'aluminium ou un composé plastique par exemple.

Selon un mode de réalisation de l'invention, le premier dispositif de liaison et le deuxième dispositif de liaison sont des rainures d'assemblage.

Selon un mode de réalisation de l'invention, chaque arceau comporte en outre une partie de renfort.

Selon un mode de réalisation de l'invention, chaque partie de renfort est sensiblement rectiligne et s'étend selon l'axe de rotation.

Selon un mode de réalisation de l'invention, l'au moins un arceau est configuré pour être en appui contre une face inférieure de la membrane de recouvrement lorsque l'au moins un arceau occupe la position d'utilisation.

Selon un mode de réalisation de l'invention, la membrane de recouvrement est configurée pour être positionnée au-dessus de l'au moins un arceau lorsque le système de tension occupe une configuration d'utilisation.

Selon un mode de réalisation de l'invention, la membrane de recouvrement présente au moins un élément de retenue allongés destinés à être fixés au cadre périphérique.

Selon un mode de réalisation de l'invention, la structure de protection comporte en outre au moins une partie de fixation destinée à s'étendre respectivement le long du cadre périphérique, l'au moins une partie de fixation comportant un élément de fixation allongé configuré pour coopérer par complémentarité de forme avec un élément de retenue allongé respectif.

Selon un mode de réalisation de l'invention, chacun des éléments de retenue allongés peuvent être indifféremment continus ou discontinus.

Selon un mode de réalisation de l'invention, les éléments de retenue allongés sont réalisés sous la forme d'un jonc ou d'une tige de fixation.

Selon un mode de réalisation de l'invention, les éléments de retenue allongés sont prévus sur la face inférieure de la membrane de recouvrement.

Selon un mode de réalisation de l'invention, le cadre périphérique comporte en outre deux parties de fixation destinées à s'étendre respectivement le long des deux bords longitudinaux, chaque partie de fixation comportant un élément de fixation allongé configuré pour coopérer par complémentarité de forme avec un élément de retenue allongé respectif.

Selon un mode de réalisation de l'invention, chacun des éléments de fixation allongés présente une forme configurée pour s'opposer au retrait des éléments de retenue allongés lorsqu'une force parallèle à l'axe d'élévation est exercée sur la membrane de recouvrement.

Selon un mode de réalisation de l'invention, les éléments de fixation allongés présentent sensiblement une forme assimilable à un C.

Selon un mode de réalisation de l'invention, l'au moins un arceau est configuré pour s'étendre selon un axe d'élévation qui est sensiblement perpendiculaire au plan d'extension du cadre périphérique lorsque ledit arceau occupe la position d'utilisation.

Selon un mode de réalisation de l'invention, le premier dispositif de liaison et/ou le deuxième dispositif de liaison sont configurés pour autoriser le coulissement du premier dispositif de liaison complémentaire et/ou du deuxième dispositif de liaison complémentaire de l'arceau lorsque l'arceau occupe la position d'installation.

Selon un mode de réalisation de l'invention, les premiers dispositifs de liaison complémentaire et deuxième dispositif de liaison complémentaire sont chacun configurés pour empêcher le coulissement de l'arceau lorsque celui-ci coopère avec les rainures d'assemblage des bords longitudinaux et qu'il occupe la position d'utilisation

Selon un mode de réalisation de l'invention, le premier dispositif de liaison complémentaire et/ou le deuxième dispositif de liaison complémentaire présentent une forme globalement cylindrique s'étendant sensiblement selon l'axe de rotation

Selon un mode de réalisation de l'invention, les éléments de retenue allongés sont réalisés sous la forme d'un jonc ou d'une tige de fixation.

Selon un mode de réalisation de l'invention, l'au moins un arceau présente un rayon de cintrage qui est constant sur toute la portion de l'arceau qui est en contact avec la membrane de recouvrement lorsque l'arceau occupe la position d'utilisation.

Selon un mode de réalisation de l'invention, la partie de renfort de l'arceau est sensiblement rectiligne.

Selon un mode de réalisation de l'invention, l'arceau présente une forme sensiblement assimilable à un arc de cercle.

Selon un mode de réalisation de l'invention, la portion de l'arceau qui est en contact avec la membrane de recouvrement lorsque l'arceau occupe la position d'utilisation présente un rayon de cintrage qui est sensiblement compris entre 2/1000 et 6/1000, et avantageusement entre 3/1000 et 5/1000, et comme par exemple 4/1000.

Selon un mode de réalisation de l'invention, l'au moins un arceau comporte en outre au moins un dispositif de blocage configuré pour bloquer la rotation de l'arceau par rapport au cadre périphérique dans la position d'utilisation.

Selon un mode de réalisation de l'invention, le dispositif de blocage comporte au moins :
- un orifice de blocage prévu sur une portion d'extrémité de l'arceau, l'orifice de blocage étant traversant et étant configuré pour être en vis-à-vis du dispositif de liaison lorsque l'arceau est dans la position d'utilisation, et
- un organe de blocage amovible qui est configuré pour s'étendre à travers l'orifice de blocage et pour faire saillie à l'intérieur du dispositif de liaison de manière à bloquer la rotation de l'arceau.

Selon un mode de réalisation de l'invention, le dispositif de blocage est disposé de part et d'autre de l'une ou des deux portions de fixation.

Selon un mode de réalisation de l'invention, l'orifice de blocage est sensiblement cylindrique et présente au moins une portion taraudée.

Selon un mode de réalisation de l'invention, l'organe de blocage est sensiblement cylindrique et présente au moins une portion filetée.

Selon un mode de réalisation de l'invention, la portion filetée de l'organe de blocage est configurée pour coopérer par complémentarité de forme avec la portion taraudée de l'orifice de blocage.

Selon un mode de réalisation de l'invention, la structure de protection est configurée pour être supportée par un ou plusieurs pieds de support.

Selon un mode de réalisation de l'invention, le cadre périphérique est réalisé par un ou plusieurs éléments profilés.

Selon un mode de réalisation de l'invention, le cadre périphérique peut présenter une forme globalement rectangulaire ou tout autre forme, et par exemple circulaire.

Selon un mode de réalisation de l'invention, la structure de protection comporte en outre une pluralité de tiges de renfort configurées pour s'étendre depuis les bords latéraux jusqu'aux parties de renfort.

Selon un mode de réalisation de l'invention, la structure de protection comporte en outre une pluralité de tiges de renfort configurées pour s'étendre entre les parties de renfort de chaque arceau.

Selon un mode de réalisation de l'invention, l'invention porte en outre sur un procédé d'installation d'une structure de protection pour un abri extérieur, le procédé d'installation comprenant au moins les étapes suivantes :
- fourniture d'un cadre périphérique,
- fourniture d'une membrane de recouvrement,
- fourniture d'au moins un arceau,
- mise en place de la membrane de recouvrement à l'intérieur de l'espace interne du cadre périphérique, la mise en place de la membrane de recouvrement étant réalisée par la coopération de chacun des éléments de retenue allongés avec les parties de fixation respectives des bords longitudinaux,
- insertion du premier dispositif de liaison complémentaire et du deuxième dispositif de liaison complémentaire de l'au moins un arceau à l'intérieur du premier dispositif de liaison et du deuxième dispositif de liaison des bords longitudinaux, l'arceau occupant la position d'installation,
- déplacement, par coulissement, de l'au moins un arceau jusqu'à une position souhaitée ou prédéfinie,
- rotation par un utilisateur, de l'au moins un arceau depuis la position d'installation jusqu'à la position d'utilisation.

Selon un mode de réalisation de l'invention, le procédé d'installation d'une structure de protection comprend en outre les étapes suivantes, successivement à l'étape de rotation :
- fourniture des dispositifs de blocage
- mise en place d'un organe de blocage à l'intérieur de chacun des orifices de blocage prévus sur chacune des portions d'extrémité de l'au moins un arceau de sorte à bloquer l'au moins un arceau dans la position d'utilisation.

### Brève description des figures

La présente invention sera bien comprise à l'aide de la description qui suit en références aux figures annexées, dans lesquelles des signes de références identiques correspondent à des éléments structurellement et / ou fonctionnellement identiques ou similaires.
La figure 1 est une vue en perspective d'une structure de protection un mode de réalisation de l'invention ;
La figure 2 est une vue en coupe partielle en perspective d'un cadre périphérique de la structure de protection de la figure 1 ;
La figure 3 est une vue en coupe partielle en perspective du cadre périphérique de la structure de protection de la figure 2 selon une vue opposée ;
La figure 4 est une vue en perspective partielle d'un arceau de la structure de protection de la figure 1 ;
La figure 5 est une vue en perspective partielle de l'arceau de la structure de protection de la figure 4 selon une vue opposée.

### Description détaillée

Les figures 1 à 5 représentent, tout ou partie d'une structure de protection 1 pour abri extérieur, tel qu'un carport ou une pergola par exemple. La structure de protection 1 comporte un cadre périphérique 2 qui comprend plusieurs arceaux 3, une membrane de recouvrement 4 et un dispositif de tension 5. La structure de protection 1 est par ailleurs configurée pour être supportée par un ou plusieurs pieds de support 6. Les pieds de supports 6 sont configurés pour supporter le cadre périphérique 2, et pour prendre appui sur le sol ou sur une ou plusieurs surfaces de support non représentées sur les figures.

Le cadre périphérique 2 comprend deux bords latéraux 7.1 ;7.2 et deux bords longitudinaux 8.1 ;8.2 qui s'étendent chacun selon un plan d'extension P. Afin de faciliter la fabrication de l'invention, le cadre périphérique 2 peut être réalisé par au moyen de plusieurs éléments profilés superposés. Le profilé peut être en un matériau rigide tel que l'acier, l'aluminium ou un composé plastique par exemple. Selon le mode de réalisation de l'invention représenté sur les figures ; le cadre périphérique 2 peut présenter une forme globalement rectangulaire ; toutefois, tout autre forme est également possible, tel qu'un cadre périphérique 2 circulaire par exemple.

Selon le mode de réalisation de l'invention visible sur les figures, les bords longitudinaux 8.1 ;8.2 comportent respectivement un premier dispositif d'assemblage 9.1 et un deuxième dispositif d'assemblage 9.2, tel qu'une rainure d'assemblage par exemple.

Le dispositif de tension 5 est configuré pour assurer la mise sous tension de la membrane de recouvrement 4 et comprend un ou plusieurs arceaux 3 mobiles indépendamment entre une position d'installation dans laquelle l'arceau 3 n'est pas en contact avec la membrane de recouvrement 4, et une position d'utilisation dans laquelle l'arceau 3 est configurée pour être en appui contre une face inférieure de la membrane de recouvrement 4 et pour faire saillie hors du plan d'extension P.

Chaque arceau 3 comporte un premier dispositif de liaison complémentaire 10.1 et un deuxième dispositif de liaison complémentaire 10.2 ainsi qu'une partie de renfort 11. Le premier dispositif de liaison complémentaire 10.1 et le deuxième dispositif de liaison complémentaire 10.2 sont prévus respectivement de part et d'autre de l'arceau 3. Le premier dispositif de liaison complémentaire 10.1 ainsi que le deuxième dispositif de liaison complémentaire 10.2 sont configurés pour coopérer par complémentarité de forme respectivement avec le premier dispositif de liaison 9.1 et le deuxième dispositif de liaison 9.2 des bords longitudinaux 8.1 ;8.2 du cadre périphérique 2. Chacun des premier dispositif de liaison complémentaire 10.1 et deuxième dispositif de liaison complémentaire 10.2 présentent une forme globalement cylindrique s'étendant sensiblement parallèlement à un axe de rotation A. Avantageusement, le premier dispositif de liaison complémentaire 10.1 et le deuxième dispositif de liaison complémentaire 10.2 sont également configurés pour autoriser le coulissement de l'arceau 3 lorsque le premier dispositif de liaison complémentaire 10.1 et le deuxième dispositif de liaison complémentaire 10.2 coopèrent avec le premier dispositif de liaison 9.1 et le deuxième dispositif de liaison 9.2 prévus sur les bords longitudinaux 8.1 ;8.2 et que l'arceau 3 occupe la position d'installation. En outre, le premier dispositif de liaison complémentaire 10.1 et le deuxième dispositif de liaison complémentaire 10.2 sont configurés pour empêcher le coulissement de l'arceau 3 occupe la position d'utilisation.

L'arceau 3 présente un rayon de cintrage qui est constant sur toute la portion de l'arceau 3 qui est en contact avec la membrane de recouvrement 4 lorsque l'arceau 3 occupe la position d'utilisation. La portion de l'arceau 3 qui est en contact avec la membrane de recouvrement lorsque l'arceau 3 occupe la position d'utilisation présente un rayon de cintrage qui est sensiblement compris entre 2/1000 et 6/1000, et avantageusement entre 3/1000 et 5/1000, et comme par exemple 4/1000. La partie de renfort 11 de l'arceau 3 est sensiblement rectiligne et s'étend sensiblement selon l'axe de rotation A.

Avantageusement, un telle configuration du dispositif de tension 5 permet l'installation et la mise sous tension de la membrane de recouvrement 4 par la rotation des arceaux 3. Cela permet de décomposer en deux étapes distinctes l'installation de la membrane de recouvrement 4 et la mise sous tension de la membrane de recouvrement 4 via le dispositif de tension 5.

Avantageusement encore, la rotation de l'arceau 3 permet une mise sous tension de la membrane de recouvrement 4 qui soit progressive, ce qui permet d'éviter les déchirures pouvant survenir lors de la mise sous tension de la membrane de recouvrement 4.

Le cadre périphérique 2 comporte en outre des parties de fixation 12 destinées à s'étendre respectivement le long des deux bords longitudinaux 8.1 ;8.2. Chaque partie de fixation 12 comporte un élément de fixation allongé 13 configuré pour coopérer par complémentarité de forme avec un élément de retenue allongé 14 prévu sur la membrane de recouvrement 4. Selon le mode de réalisation de l'invention représenté sur les figures, les éléments de fixation allongés 13 présentent sensiblement une forme assimilable à un C. La membrane de recouvrement 4 présente aux moins deux éléments de retenue allongés 14 destinés à être fixés respectivement de part et d'autre du cadre périphérique 2 au niveau de chacun des bords longitudinaux 8.1 ;8.2. Les éléments de retenue allongés 14 sont continus selon le mode de réalisation représenté sur les figures et présentent la forme d'un jonc, cependant les éléments de retenue allongés 14 pourraient parfaitement être discontinus et / ou être réalisés sous la forme d'une ou de plusieurs tiges de fixation. Les éléments de fixation allongés 13 présentent avantageusement une forme configurée pour s'opposer au retrait des éléments de retenue allongés 14 lorsqu'une force parallèle à un axe d'élévation E est exercée sur la membrane de recouvrement 4.

La membrane de recouvrement 4 est configurée pour s'étendre au moins en partie à l'intérieur d'un espace interne 15 délimité par le cadre périphérique 2. La membrane de recouvrement 4 est par ailleurs configurée pour être positionnée au-dessus des arceaux 3 lorsque le dispositif de tension 5 occupe une configuration d'utilisation.

Selon le mode de réalisation représenté sur les figures, et comme visible plus spécifiquement sur les figures 4 et 5, chacun des arceaux 3 peut comporter un dispositif de blocage 16 configuré pour bloquer la rotation de l'arceau 3 par rapport au cadre périphérique 2 dans la position d'utilisation. Le dispositif de blocage 16 comporte un orifice de blocage 17 et un organe de blocage amovible 18. Le dispositif de blocage 16 est disposé de part et d'autre de l'un ou l'autre des premiers dispositifs de liaison complémentaire 10.1 et deuxième dispositif de liaison complémentaire 10.2.

L'orifice de blocage 17 est prévu sur une première portion d'extrémité 19.1 et / ou sur une deuxième portion d'extrémité 19.2 de l'arceau 3. L'orifice de blocage 17 est traversant et est configuré pour être en vis-à-vis du premier dispositif de liaison 8.1 et / ou du deuxième dispositif de liaison 8.2 lorsque l'arceau 3 est dans la position d'utilisation. Comme visible plus spécifiquement sur les figures 4 et 5, l'orifice de blocage 17 est sensiblement cylindrique et présente au moins une portion taraudée.

L'organe de blocage amovible 18 est configuré pour s'étendre à travers l'orifice de blocage 17 et pour faire saillie à l'intérieur du dispositif d'assemblage 9.1 de manière à empêcher la rotation de l'arceau 3. L'organe de blocage amovible 18 est sensiblement cylindrique et présente au moins une portion filetée. L'organe de blocage amovible 18 pourrait être une vis par exemple. La portion filetée de l'organe de blocage amovible 18 est configurée pour coopérer par complémentarité de forme avec la portion taraudée de l'orifice de blocage 17.

La structure de protection 1 comporte des tiges de renfort configurées pour s'étendre depuis les bords latéraux 7.1 ;7.2 jusqu'aux parties de renfort 11. Les tiges de renfort s'étendent par ailleurs entre chaque partie de renfort 11 de chaque arceau de sorte à rigidifier la structure de protection 1 une fois l'assemblage et le montage terminé.

Un exemple de procédé d'installation d'une structure de protection 1 est décrit ci-après. Un tel procédé d'installation comprend les étapes suivantes :
- fourniture d'un cadre périphérique 2,
- fourniture d'une membrane de recouvrement 4,
- fourniture d'un dispositif de tension 5 comprenant des arceaux 3, et des dispositifs de blocage 16,
- mise en place de la membrane de recouvrement 4 à l'intérieur de l'espace interne 15 du cadre périphérique 2, la mise en place de la membrane de recouvrement 4 étant réalisée par la coopération de chacun des éléments de retenue allongés 14 avec les parties de fixation 12 respectives des bords longitudinaux 8.1 ;8.2,
- insertion du premier dispositif de liaison complémentaire 10.1 et du deuxième dispositif de liaison complémentaire 10.2 de l'au moins un arceau 3 respectivement à l'intérieur du premier dispositif de liaison 9.1 et du deuxième dispositif de liaison 9.2 des bords longitudinaux 8.1 ;8.2, l'arceau 3 occupant la position d'installation,
- déplacement, par coulissement, de l'au moins un arceau 3 jusqu'à une position souhaitée ou prédéfinie,
- rotation par un utilisateur, de l'au moins un arceau 3 depuis la position d'installation jusqu'à la position d'utilisation.
- mise en place d'un organe de blocage amovible 18 à l'intérieur de chacun des orifices de blocage 17 prévus sur chacune des portions d'extrémité 19.1 ;19.2 de l'au moins un arceau 3 de sorte à bloquer l'au moins un arceau 3 dans la position d'utilisation.

Bien entendu, la présente invention n'est nullement limitée aux modes de réalisation décrits et illustrés qui n'ont étés donnés qu'à titre d'exemples. Des modifications restent possibles, notamment du point de vue de la constitution des divers éléments ou par substitution d'équivalents techniques, sans sortir pour autant du domaine de protection de l'invention.

## Revendications

1. Structure de protection (1) pour abri extérieur, la structure de protection (1) comportant :
- un cadre périphérique (2) ;
- une membrane de recouvrement (4) configurée pour s'étendre au moins en partie à l'intérieur d'un espace interne (15) délimité par le cadre périphérique (2) ;
- un dispositif de tension (5) configuré pour assurer la mise sous tension de la membrane de recouvrement (4) et comprenant au moins un arceau (3) relié mécaniquement et supporté par le cadre périphérique (2) ;
**caractérisé en ce que** l'au moins un arceau (3) est mobile en rotation par rapport au cadre périphérique (2) autour d'un axe de rotation (A), l'au moins un arceau (3) étant mobile entre une position d'installation dans laquelle l'au moins un arceau (3) n'est pas en contact avec la membrane de recouvrement (4), et une position d'utilisation dans laquelle l'au moins un arceau (3) est configuré pour être en appui contre la membrane de recouvrement (4) et pour faire saillie par rapport au cadre périphérique (2).

2. Structure de protection selon la revendication 1, dans lequel le cadre périphérique (2) comporte deux bords longitudinaux (8.1 ;8.2) et/ou deux bords latéraux (7.1 ;7.2).

3. Structure de protection selon la revendication 1 ou 2, dans lequel le cadre périphérique (2) comprend un premier dispositif de liaison (9.1) et un deuxième dispositif de liaison (9.2), l'au moins un arceau s'étendant entre une première portion d'extrémité (19.1) comprenant un premier dispositif de liaison complémentaire (10.1) configuré pour coopérer avec le premier dispositif de liaison (9.1) et une deuxième portion d'extrémité (19.2) comprenant un deuxième dispositif de liaison complémentaire (10.2) configuré pour coopérer avec le deuxième dispositif de liaison (9.2).

4. Structure de protection selon la revendication 3, dans lequel le premier dispositif de liaison (9.1) et/ou le deuxième dispositif de liaison (9.2) comprend une rainure d'assemblage.

5. Structure de protection (1) selon l'une quelconque des revendications 1 à 4, dans lequel l'au moins un arceau (3) est configuré pour s'étendre selon un axe d'élévation (E) qui est sensiblement perpendiculaire à un plan d'extension (P) du cadre périphérique (2) lorsque ledit arceau (3) occupe la position d'utilisation.

6. Structure de protection (1) selon l'une quelconque des revendications 1 à 5, dans lequel la membrane de recouvrement (4) présente au moins un élément de retenue allongé (14) destiné à être fixé au cadre périphérique (2).

7. Structure de protection (1) selon la revendication 6, laquelle comporte en outre au moins une partie de fixation (12) destinées à s'étendre respectivement le long du cadre périphérique (2), l'au moins une partie de fixation (12) comportant un élément de fixation allongé (13) configuré pour coopérer par complémentarité de forme avec un élément de retenue allongé (14) respectif.

8. Structure de protection (1) selon la revendication précédente, dans laquelle chacun des éléments de fixation allongés (13) présente une forme configurée pour s'opposer au retrait des éléments de retenue allongés (14) lorsqu'une force parallèle à l'axe d'élévation (E) est exercée sur la membrane de recouvrement (4).

9. Structure de protection (1) selon l'une quelconque des revendications 1 à 8, dans lequel le premier dispositif de liaison (9.1) et/ou le deuxième dispositif de liaison (9.2) sont configurés pour autoriser le coulissement du premier dispositif de liaison complémentaire (10.1) et/ou du deuxième dispositif de liaison complémentaire (10.2) de l'arceau (3) lorsque l'arceau (3) occupe la position d'installation.

10. Structure de protection (1) selon l'une quelconque des revendications précédentes, dans lequel le premier dispositif de liaison complémentaire (10.1) et/ou le deuxième dispositif de liaison complémentaire (10.2) présentent une forme globalement cylindrique s'étendant sensiblement selon l'axe de rotation (A).

11. Structure de protection (1) selon l'une quelconque des revendications précédentes, dans lequel l'au moins un arceau (3) présente un rayon de cintrage qui est constant sur toute la portion de l'arceau (3) qui est en contact avec la membrane de recouvrement lorsque l'arceau (3) occupe la position d'utilisation.

12. Structure de protection (1) selon l'une quelconque des revendications précédentes, dans lequel la portion de l'arceau (3) qui est en contact avec la membrane de recouvrement (4) lorsque l'arceau (3) occupe la position d'utilisation présente un rayon de cintrage qui est sensiblement compris entre 2/1000 et 6/1000, et avantageusement entre 3/1000 et 5/1000.

13. Structure de protection (1) selon l'une quelconque des revendications précédentes, dans lequel l'au moins un arceau (3) comporte en outre au moins un dispositif de blocage (16) configuré pour bloquer la rotation de l'arceau (3) par rapport au cadre périphérique (2) dans la position d'utilisation.

14. Structure de protection (1) selon la revendication précédente, dans lequel l'au moins un dispositif de blocage (16) comporte au moins :
- un orifice de blocage (17) prévu sur la première portion d'extrémité (19.1) et / ou sur la deuxième portion d'extrémité (19.2) de l'arceau (3), l'orifice de blocage (17) étant traversant et étant configuré pour être en vis-à-vis du premier dispositif de liaison (8.1) et / ou du deuxième dispositif de liaison (8.2) lorsque l'arceau (3) est dans la position d'utilisation, et
- un organe de blocage amovible (18) qui est configuré pour s'étendre à travers l'orifice de blocage (17) et pour faire saillie à l'intérieur du premier dispositif de liaison (8.1) et / ou du deuxième dispositif de liaison (8.2) de manière à bloquer la rotation de l'arceau (3).

15. Procédé d'installation d'une structure de protection (1) pour un abri extérieur dans lequel la structure de protection (1) est au moins selon les revendications 3 et 5, le procédé d'installation comprenant au moins les étapes suivantes :
- fourniture d'un cadre périphérique (2),
- fourniture d'une membrane de recouvrement (4),
- fourniture d'au moins un arceau (3),
- mise en place de la membrane de recouvrement (4) à l'intérieur de l'espace interne (15) du cadre périphérique (2),
- insertion du premier dispositif de liaison complémentaire (10.1) et du deuxième dispositif de liaison complémentaire (10.2) de l'au moins un arceau (3) respectivement à l'intérieur du premier dispositif de liaison (9.1) et du deuxième dispositif de liaison (9.2) des bords longitudinaux (8.1 ;8.2), l'arceau (3) occupant la position d'installation,
- rotation par un utilisateur, de l'au moins un arceau (3) depuis la position d'installation jusqu'à la position d'utilisation.

16. Procédé d'installation d'une structure de protection (1) selon la revendication précédente dans lequel la structure de protection (1) est au moins selon la revendication 12, comprenant en outre les étapes suivantes, successivement à l'étape de rotation :
- fourniture des dispositifs de blocage (16),
- mise en place d'un organe de blocage amovible (18) à l'intérieur de chacun des orifices de blocage (17) prévus sur chacune des première portion d'extrémité (19.1) et deuxième portion d'extrémité (19.2) de l'au moins un arceau (3) de sorte à bloquer l'au moins un arceau (3) dans la position d'utilisation.
